# EUROPÄISCHE PATENTSCHRIFT

(11) **EP 0 166 711 B1**
(45) Veröffentlichungstag und Bekanntmachung des Hinweises auf die Patenterteilung: **10.08.1988**
(21) Anmeldenummer: 85890064.0
(22) Anmeldetag: 19.03.1985
(51) Int. Cl.: F24B 1/04

(54) **Bauelement für einen Kachelofen**
Construction element for a tile stove
Elément de construction pour un poêle de faience

(30) Priorität: 30.04.1984 AT 1426/84
(43) Veröffentlichungstag der Anmeldung: 02.01.1986
(73) Patentinhaber: Trummer, Erwin, A-4150 Rohrbach (AT)
(72) Erfinder: Trummer, Erwin, A-4150 Rohrbach (AT)
(74) Vertreter: Brauneiss, Leo, Dipl.Ing.

(56) Entgegenhaltungen:
- CH-A- 96 834
- DE-A- 3 150 706
- DE-C- 916 579
- DE-C- 920 986

## Beschreibung

Die Erfindung bezieht sich auf ein Bauelement für einen Kachelofen, mit einer viereckigen Kachel und einem dieser zugeordneten, viereckigen, gesonderten Element aus feuerfester Masse, insbesondere Schamotte, wobei die Kachel ein Kachelblatt und einen daran anschließenden Kachelrumpf hat, welcher an zwei einander gegenüberliegenden Seitenrändern relativ zum Umfang des Kachelblattes zurückspringende Flächenabschnitte hat, die in an der dem Kachelblatt abgewendeten Seite des Kachelrumpfes angeordnete, vorspringende Flächenabschnitte übergehen, so daß im Einbauzustand zwei einander benachbarte Kacheln eine zwischen diesen Flächenabschnitten liegende vertikale Nut bilden, die sich im Schnitt normal zu ihrer Längsrichtung gesehen gegen die Kachelblätter zu erweitert, und wobei in diese Nut das gesondere Element einschiebbar ist, dessen Seitenflächen die vorspringenden Flächenabschnitte der Kacheln hintergreifen.

Kachelöfen werden zumeist mit herkömmlichen Ofenkacheln durch Versetzen derselben auf Mörtel und Ausfüllen der Zwischenräume mit Lehm, Mörtel und Ziegelstücken hergestellt. Die hiefür nötige Arbeit ist sehr zeitaufwendig, denn zwei Mann benötigen zur Herstellung eines Quadratmeters Kachelfläche etwa acht Stunden.

Man hat daher versucht, Kachelöfen ohne Verbindungsmasse herzustellen. Ein Vorschlag (AT-B-56 421) sieht vor, den Kachelrumpf als zwei symmetrisch unter einem spitzen Winkel gegen die Mitte zu gebogene Rippen auszubilden, wodurch zwischen den Rippen jeder Kachel eine schwalbenschwanzförmige Nut gebildet wird, in die die Enden gleichartiger Kachelelemente oder in gleicher Weise ausgebildete Ziegel nach Art einer Verzahnung eingehängt werden.

Nachteilig hieran ist, daß insbesondere das innenliegende Element auf Zug belastet wird und daher bei Auftreten von Wärmedehnungsspannungen, die im Betrieb eines Kachelofens unvermeidlich sind, in erhöhter Weise belastet ist, so daß es bald zum Bruch der Kacheln und damit zu Undichtstellen im Kachelofen kommt. Außerdem ist es bei diesem bekannten System nicht möglich, die Kacheln vertieft als sogenannte Schüsselkacheln auszubilden.

Aus der AT-B-257 098 ist eine Kachelverkleidung für einen Ofen bekanntgeworden, bei welcher an der Stoßstelle zwischen zwei benachbarten Kacheln in eine von den beiden Kacheln begrenzte schwalbenschwanzförmige Nut ein Paßstück eingeschoben ist. Zweck dieses Paßstückes ist es, eine Haftfläche für eine Putzmasse zu bilden, mit welcher die Fügen zwischen einander benachbarten Kacheln ausgefüllt werden. Dieses Ausfüllen der Stoßfugen zwischen einander benachbarten Kacheln ist mühsam und zeitraubend, wozu noch kommt, daß sich mit der Konstruktion nach der Entgegenhaltung lediglich die Kachelverkleidung, nicht aber der diese Verkleidung tragende Innenaufbau des Kachelofens herstellen läßt.

Die Erfindung setzt sich zur Aufgabe, die Nachteile der bekannten Konstruktionen zu vermeiden und ein Bauelement für Kachelöfen zu schaffen, mit welchem nicht nur die Kachelschicht des Kachelofens, sondern auch dessen Innenaufbau rascherrichtet werden kann, wobei das arbeitsaufwendige Versetzen der Kacheln mit Mörtel und das Ausfüllen der Zwischenräume zumindest zum Großteil entfällt. Weiters setzt sich die Erfindung zur Aufgabe, die Konstruktion von Zugspannungen zu entlasten, so daß die Bauelemente eine höhere Lebensdauer aufweisen als bisher.

Die Erfindung löst diese Aufgabe dadurch, daß das gesonderte Element von einer an der Rückseite des Kachelrumpfes der Kachel angeordneten Platte gebildet ist, die einen in die Nut eingreifenden Vorsprung trägt. Durch diese besondere Form der Kacheln und der ihnen zugeordneten gesonderten Elemente wird eine Herstellung des Kachelofens im Steckverfahren bei weitgehender Vermeidung einer Verwendung von Mörtel bzw. einer Ausfüllung von Zwischenräumen ermöglicht. Die Bauelemente sind hiebei von Zugspannungen frei, der nötige Zusammenhalt benachbarter Bauelemente kann durch herkömmliche Drahtklammern erfolgen. Zur Abdichtung benachbarter Kachelreihen bzw. Kachelscharen können an sich bekannte Asbestschnüre od. dgl. verwendet werden. Ein weiterer Vorteil des erfindungsgemäßen Bauelementes liegt darin, daß bei einem Kachelofen, der unter Verwendung solcher Bauelemente hergestellt ist, der Wärmetransport vom Feuerraum bzw. von den Zügen nach außen zur Kachelhaut rascher als bei den bekannten Konstruktionen vor sich geht, da die isolierende Zwischenschicht aus Lehm- und Ziegelstücken fehlt. Vor allem aber ist vorteilhaft, daß bei der Verlegung der erfindungsgemäßen Bauelemente zwei Schichten, nämlich jene aus der Kachelverkleidung des Ofens und jene, die von den gesonderten Elementen gebildet ist, zusammen errichtet werden, was eine wesentliche Arbeitszeitersparnis bedeutet, zumal die Kacheln mit den gesonderten Elementen so verbunden sind, daß diese Elementpaarung nicht auseinanderfallen kann. Dazu kommt, daß gegenüber der zuvor erwähnten bekannten Konstruktion das mühsame und zeitraubende Ausfüllen der Stoßfugen zwischen einander benachbarten Kacheln völlig entfällt, da die erfindungsgemäße Konstruktion es ermöglicht, den Kachelofen im Steckverfahren bei weitgehender Vermeidung einer Verwendung von Mörtel bzw. einer Ausfüllung von Zwischenräumen herzustellen, wobei diese Bauweise sowohl im Bereiche des Feuerraumes als auch im Bereich der den Rauch führenden Züge anwendbar ist.

Gemäß einer Weiterbildung der Erfindung ist die Anordnung so getroffen, daß der Vorsprung mittig an der Platte angeordnet ist, so daß die Platte zwei dem Vorsprung benachbarte Kacheln je zur Hälfte übergreift. Dadurch bilden die erfindungsgemäßen Kacheln zusammen mit den mit ihnen verbundenen, vorzugsweise aus Schamotte bestehenden, gesonderten Elementen einen im wesentlichen biegesteifen Verband, dessen Biegesteifigkeit noch dadurch erhöht werden kann, daß der Vorsprung den Querschnitt der Nut voll ausfüllt. Außerdem wird dadurch ein besonders sicherer Sitz des innenliegenden gesonderten Elementes an den Kacheln erzielt und eine Ein- oder Ausbuchtung der Kachelofenoberfläche unmöglich gemacht. Besonders günstig ist es erfindungsgemäß, wenn der Vorsprung als Rippe ausgebildet ist, die über die Höhe des gesonderten Elementes durchläuft, da auf diese Weise in jedem Höhenbereich des gesonderten Elementes gleiche Verhältnisse geschaffen sind und der Mindestquerschnitt des Vorsprunges dadurch eine maximale Länge erhält. Es wird daher möglich, im Nahmen der Erfindung die Nut und den Vorsprung schwalbenschwanzförmig auszubilden, was eine besonders gut ineinandergreifende Hebelwirkung der miteinander zusammenwirkenden Bauteile ergibt und weiters den Vorteil hat, daß geringe Herstellungstoleranzen automatisch aufgenommen werden.

Wie bereits erwähnt, wird bei der erfindungsgemäßen Konstruktion die Zugschlüssigkeit durch Drahtklammern bewirkt, welche die auftretenden Wärmebeanspruchungen ohne weiteres aufnehmen können. Im Rahmen der Erfindung ist zweckmäßig die Anordnung so getroffen, daß der Vorsprung eine Auflagefläche für eine Drahtklammer bildet, die mit ihren Enden in den beiden Kacheln verankert ist, welche die den Vorsprung aufnehmende Nut bilden. Diese Auflagefläche für die Drahtklammern erleichtert die Montage des Kachelofens, da nunmehr die Drahtklammer durch den Vorsprung sicher abgestützt ist und daher nicht unbeabsichtigt aus ihrem Sitz heraus fallen kann. Es ist hiebei erfindungsgemäß in vorteilhafter Weise die Anordnung so getroffen, daß jedes Ende der Drahtklammer an der Innenwand des als Rahmen ausgebildeten Kachelrumpfes anliegt, wobei die seitlichen Außenwände des Rahmens die vorspringenden Flächenabschnitte bilden. Durch diese rahmenartige Ausbildung bzw. durch die vom Rahmen umschlossene Ausnehmung wird das Gewicht der Kacheln erleichtert und zugleich auf einfache Weise eine Verankerung für die Drahtklammern geschaffen. Zusätzliche Drahtklammern sowie zur Abdichtung benachbarter Scharen dienende Dichtungsschnüre können in Hohlräumen untergebracht sein, welche dadurch gebildet sind, daß die Deckwand und die Bodenwand des Rahmens gegen den Rand des Kachelblattes zurückversetzt sind.

In der Zeichnung ist ein Ausführungsbeispiel der Erfindung schematisch dargestellt. Fig. 1 zeigt eine Explosionsansicht eines Abschnittes einer Schar eines aus erfindungsgemäßen Bauelementen hergestellten Kachelofens. Fig. 2 zeigt in Schrägansicht die Elemente im zusammengefügten Zustand. Fig. 3 ist eine Ansicht in Richtung des Pfeiles 111 der Fig. 2 und Fig. 4 ist eine Ansicht in Richtung des Pfeiles IV der Fig. 3 auf einen Abschnitt der Kachelhaut.

Der Kachelofen wird im wesentlichen aus viereckigen Kacheln 1 und diesen zugeordneten, von den Kacheln 1 gesonderten, ebenfalls viereckigen Elementen 2 aus Schamotte aufgebaut. Jede Kachel 1 hat ein Kachelblatt 3, an das innenseitig ein Kachelrumpf 4 einstückig angeformt ist. Der Kachelrumpf 4 hat an den beiden einander gegenüberliegenden vertikalen Seitenrändern relativ zum Umfang des Kachelblattes 3 zurückspringende Flächenabschnitte 5, welche in an der Innenseite (das ist die dem Rauchgaszug zugeordnete Seite) des Kachelrumpfes 4 liegende, vorspringende Flächenabschnitte 6 übergehen. Die Flächenabschnitte 5, 6 zweier benachbarter Kacheln 1 begrenzen eine Nut 7 (Fig. 2), die mit gleichbleibendem schwalbenschwanzförmigen Querschnitt über die gesamte Höhe der Kacheln 1 durchläuft. In diese Nut 7 ist ein ebenfalls mit schwalbenschwanzförmigem Querschnitt ausgebildeter Vorsprung 8 des Elementes 2 passend einschiebbar, wobei im eingeschobenen Zustand dieser Vorsprung 8 die ihn aufnehmende Nut 7 im wesentlichen voll ausfüllt. Der Vorsprung 8 ist als über die gesamte Höhe des Elementes 2 mit gleichbleibendem Querschnitt durchlaufende Rippe ausgebildet, die einstückig mit einer Platte 9 des Elementes 2 geformt ist. Die Höhe und Breite der Platte 9 und des gesamten Elementes 2 sind gleich der Höhe des Kachelblattes 3, der Kachelrumpf 4 liegt hingegen mit seiner ebenen Deckwand 10 und seiner ebenfalls ebenen Bodenwand 11 etwas gegen den Umfang des Kachelblattes 3 zurückversetzt, so daß an den horizontalen Stoßstellen benachbarter Kachelscharen Hohlräume in Form horizontal verlaufender Spalte gebildet werden, die zur Aufnahme von die Rauchdichtheit sichernden Dichtungsschnüren 12 aus Asbest sowie zur Aufnahme von die Zugschlüssigkei des Kachelverbandes sichernden Drahtklammern 13 dienen. Diese Drahtklammern 13 sind mit ihren abgebogenen Enden in Löcher 17 an der Deckwand 10 des Kachelrumpfes 4 eingesteckt und verbinden jeweils zwei benachbarte Kacheln 1 miteinander. Weitere, die Zugschlüssigkeit des Kachelverbandes verbessernde Drahtklammern 14 sind mit ihrem Mittelteil auf die Vorsprünge 8 der Elemente 2 aufgelegt und rasten mit ihren abgebogenen Enden in den als Rahmen ausgebildeten Kachelrumpf 4 ein, wobei diese Drahtklammernenden an den Innenwänden 15 des Rahmens 16 anliegen und dort sicher verankert sind. Um dies zu ermöglichen, sind in jeder Schar die Elemente 2 etwas nach unten gegenüber der zugehörigen Schar der Kacheln 1 Versetzt (Fig. 4), was zugleich die Rauchdichtheit der Kachelofenwand erhöht.

Die Kacheln 1 für sich können in bekannter Weise aus einem Ton-Schamotte-Gemisch gegossen oder geformt sein. Dabei lassen sich die zurückspringenden Flächenabschnitte 5 und die dachartig abgeschrägt vorspringenden Flächenabschnitte 6 leicht mitformen, ebenso wie der Rahmen 16, dessen Außenwände zugleich die vorspringeden Flächenabschnitte 6 bilden. Die Löcher 17 lassen sich bei der Herstellung der Kacheln 1 leicht einstanzen. Die Ausbildung der Kacheln mit vertieft bzw. profiliert ausgebildeten Kachelblatt 3, z. B. als Schüsselkacheln, ist möglich. Die Schamotteelemente 2 können durch Pressen im Strang oder in der Form hergestellt werden.

Die Zeichnungen zeigen jeweils für einen ebenen Wandteil des Kachelofens bestimmte Kacheln 1 sowie ein Eckstück, welches aus einer normalen Kachel 1 mit im rechten Winkel angeformter Halbkachel gebildet ist. Das Aufbauprinzip des Deckstückes ist mit den normalen Kacheln 1 identisch. Hinter dem Eckstück liegt ein mit verkürzter Breite ausgebildetes Element 2, dessen Aufbauprinzip ansonsten jenem der normalen Elemente 2 gleich ist, nur ist beim verkürzt ausgebildeten Element 2 der Vorsprung 8 etwa gleich breit wie die Platte 9.

Beim Aufbau der Kachelofenwand werden die Kacheln 1 scharenweise aufgestellt und in die Nuten 7 sodann die Vorsprünge 8 der Elemente 2 von oben eingeschoben. Die Elemente 2 übergreifen hiebei mit ihren Platten 9 die Kacheln 1 an ihrer Innenseite je zur Hälfte, sind jedoch gegenüber den Kacheln 1 nach unten etwa um die Breite des Steges des Rahmens 16 versetzt (Fig. 4). Die verbleibenden Spalte an den Eckkacheln werden durch schmäler ausgebildete Schamottestreifen ausgefüllt. Sodann werden die Drahtklammern 13 von oben in die Löcher 17 eingesteckt und die Drahtklammern 14 auf die Oberseiten der Vorsprünge 8 aufgelegt und mit ihren Enden in die Öffnungen der Rahmen 16 je zweier benachbarter Platten eingeschoben. Dadurch wird die Verbindung der Kacheln 1 zugschlüssig. Ein seitliches Entweichen ist daher unmöglich. Auch ein Aus- oder Einbuchten ist durch das Ineinandergreifen bzw. die damit verbundene Hebelwirkung der schwalbenschwanzförmigen Querschnitte der Nut 7 bzw. des Vorsprunges 8 nicht möglich. Nach Einlegen von Dichtungsschnüren 12 in den von der zurückgesetzten Deckfläche 10 des Kachelrumpfes 4 gebildeten Hohlraum, gegebenenfalls auch auf die Deckfläche der Elemente 2, kann die nächste Schar der Kacheln 1 bzw. der Elemente 2 aufgesetzt werden. Durch das bausteinartige System ist jede äußere Form sowie auch der Einbau jedweder Innenkonstruktion nach Bedarf möglich.

Die Innenwände 15, welche die Aussparung 18 des Rahmens 16 begrenzen, stehen normal auf die Frontebene des Kachelblattes 3, so daß die in diese Aussparungen 18 eingesetzten, an den Innenwänden 15 anliegenden, rechtwinkelig abgewinkelten Endteile der Klammern 14 nicht von den Innenwänden abgleiten können.

Die Aussparungen 18 haben vorzugsweise viereckige Form, gegebenenfalls mit ausgerundeten Ecken. Sie können bei der Errichtung des Kachelofens mit eingepaßten Schamottesteinen ausgefüllt werden.

Zur Erhöhung der Rauchdichtheit können zusätzlich zu den zweckmäßig aus Asbest bestehenden Dichtungsschnüren 12 noch an sich bekannte elastische Verfugungen Verwendung finden, so daß die gesamte Konstruktion dehnungsfähig bleibt und die im Betrieb auftretenden Wärmespannungen gut aufnehmen kann.

Die Dichtheit sowie die Stabilität des Ofens kann weiter dadurch gesteigert werden, daß ein zusätzlicher Vorschub von Schamotteplatten erfolgt, insbesondere im Feuerraum und in den ersten Zügen.

## Patentansprüche

1. Bauelement für einen Kachelofen, mit einer viereckigen Kachel (1) und einem dieser zugeordneten, viereckigen, gesonderten Element (2) aus feuerfester Masse, insbesondere Schamotte, wobei die Kachel ein Kachelblatt (3) und einen daran anschließenden Kachelrumpf (4) hat, welcher an zwei einander gegenüberliegenden Seitenrändern relativ zum Umfang des Kachelblattes zurückspringende Flächenabschnitte hat, die in an der dem Kachelblatt abgewendeten Seite des Kachelrumpfes angeordnete, vorspringende Flächenabschnitte übergehen, so daß im Einbauzustand zwei einander benachbarte Kacheln eine zwischen diesen Flächenabschnitten liegende vertikale Nut bilden, die sich, im Schnitt normal zu ihrer Längsrichtung gesehen, gegen die Kachelblätter zu erweitert, und wobei in diese Nut das gesonderte Element einschiebbar ist, dessen Seitenflächen die vorspringenden Flächenabschnitte der Kacheln hintergreifen, dadurch gekennzeichnet, daß das gesonderte Element (2) von einer an der Rückseite des Kachelrumpfes (4) der Kachel (1) angeordneten Platte (9) gebildet ist, die einen in die Nut (7) eingreifenden Vorsprung (8) trägt.

2. Bauelement nach Anspruch 1, dadurch gekennzeichnet, daß der Vorsprung (8) mittig an der Platte (9) angeordnet ist, so daß die Platte (9) zwei dem Vorsprung (8) benachbarte Kacheln (1) je zur Hälfte übergreift.

3. Bauelement nach Anspruch 1 oder 2, dadurch gekennzeichnet, daß der Vorsprung (8) den Querschnitt der Nut (7) voll ausfüllt.

4. Bauelement nach Anspruch 1, 2 oder 3, dadurch gekennzeichnet, daß der Vorsprung (8) als Rippe ausgebildet ist, die über die Höhe der Platte (9) durchläuft.

5. Bauelement nach einem der Ansprüche 1 bis 4, dadurch gekennzeichnet, daß die Nut (7) und der Vorsprung (8) schwalbenschwanzförmigen Querschnitt haben.

6. Bauelement nach einem der Ansprüche 1 bis 5, dadurch gekennzeichnet, daß der Vorsprung (8) eine Auflagefläche für eine Drahtklammer (14) bildet, die mit ihren Enden in den beiden Kacheln (1) verankert ist, welche die den Vorsprung (8) aufnehmende Nut (7) bilden.

7. Bauelement nach Anspruch 6, dadurch gekennzeichnet, daß die Drahtklammer (14) mit jedem ihrer Enden an der Innenwand (15) des als Rahmen (16) ausgebildeten Kachelrumpfes (4) anliegt, welche Innenwand (15) normal zur Frontebene des Kachelblattes (3) verläuft.

## Claims

1. Construction element for a tile stove, with a square tile (1) and, associated with the latter, a separate square element (2) of a fireproof substance, in particular fireproof clay, wherein the tile has a tile plate (3) and, connected to the latter, a tile body (4), which has, at two side edges located opposite each other, surface sections which rebound relative to the periphery of the tile plate and change into projecting surface sections arranged at the side of the tile body which is turned away from the tile plate, so that in an assembled condition two adjacent tiles form a vertical slot located between these surface sections, wherein this slot, when seen in cross-section normal to its longitudinal direction, is widened compared to the tile plates, and wherein the separate element can be inserted into this slot, the side surfaces of the isolated element reaching behind the projecting surface sections of the tiles,

characterised in that the separate element (2) is formed by a plate (9) which is arranged at the back of the tile body (4) of the tile (1) and has a projection (8) which enters the slot (7).

2. Construction element according to claim 1, characterised in that the projection (8) is arranged centrally on the plate (9), so that the plate (9) half overlaps in each case two tiles (1) adjacent to the projection (8).

3. Construction element according to claim 1 or 2,

characterised in that the projection (8) completely fills the cross-section of the slot (7).

4. Construction element according to claim 1, 2, or 3,

characterised in that the projection (8) is constructed as a rib, which runs over the height of the plate (9).

5. Construction element according to one of claims 1 to 4,

characterised in that the slot (7) and the projection (8) have a dovetailed cross-section.

6. Construction element according to one of claims 1 to 5,

characterised in that the projection (8) forms a bearing surface for a staple (14), which is anchored with its ends in the two tiles (1) forming the slot (7) which receives the projection (8).

7. Construction element according to claim 6, characterised in that the staple (14) is positioned with each of its ends on the inside wall (15) of the tile body (4) which is constructed as a frame (16), this inside wall (15) running normal to the front plane of the tile plate (3).

## Revendications

1. Elément de construction pour un poêle en faïence, avec un carreau de faïence quadratique (1), et un élément distinct quadratique (2) en pâte réfractaire, associé à ce carreau de faïence, la pâte réfractaire étant notamment de l'argile réfractaire, le carreau de faïence comportant une feuille de carrelage (3) et un corps de carreau (4) appliqué contre cette feuille, ce corps de carreau présentant sur deux bords latéraux en regard l'un de l'autre des sections planes en retrait par rapport à la périphérie de la face de carrelage, qui passent en sections planes dépassantes s'établissant sur le côté du corps de carreau éloigné de la feuille de carrelage, de manière qu'en condition de montage deux carreaux de faïence adjacents l'un à l'autre forment une rainure ou gorge s'établissant verticale entre ces sections planes, et qui vue en coupe perpendiculairement par rapport à sa direction longitudinale va en s'élargissant en direction des feuilles de carrelage, l'élément distinct ou élément séparé pouvant être introduit dans cette rainure ou gorge, les faces latérales de cet élément distinct s'engageant par derrière contre les sections planes dépassantes du carreau de faïence, le système étant caractérisé en ce que l'élément distinct ou séparé (2) est constitué par une plaque (9) disposée sur le côté arrière du corps de carreau (4) du carreau de faïence (1), cette plaque comportant une saillie (8) s'engageant dans la rainure ou gorge (7).

2. Elément de construction selon la revendication 1, caractérisé en ce que la saillie (8) est disposée centrale sur la plaque (9), de manière que la plaque (9) recouvre régulièrement jusqu'à la moitié deux carreaux de faïence (1) disposés adjacents à la saillie (8).

3. Elément de construction selon la revendication 1 ou 2, caractérisé en ce que la saillie (8) remplit en totalité la section de la rainure ou gorge (7)

4. Elément de construction selon la revendication 1, 2 ou 3, caractérisé en ce que la saillie (8) est réalisée sous forme de nervure s'étendant sur toute la hauteur de la plaque (9).

5. Elément de construction selon une des revendications 1 à 4, caractérisé en ce que la rainure (7) et la saillie (8) présentent une section à queue d'aronde.

6. Elément de construction selon une des revendications 1 à 5, caractérisé en ce que la saillie (8) constitue une portée pour une agrafe métallique (14) ancrée par ses deux extrémités dans les deux carreaux de faïence (1) assurant la nervure ou gorge (7) destinée à recevoir la saillie (8).

7. Elément de construction selon la revendication 6, caractérisé en ce que l'agrafe métallique (14) est appliquée par chacune de ses extrémités contre la paroi intérieure (15) du corps de carreau (4) réalisé sous forme d'encadrement (16), la dite paroi intérieure (15) s'étendant perpendiculairement par rapport à la face frontale de la feuille de carrelage (3).
